# EUROPÄISCHE PATENTSCHRIFT

(11) **EP 0 687 880 B1**
(45) Veröffentlichungstag und Bekanntmachung des Hinweises auf die Patenterteilung: **26.08.1998**
(21) Anmeldenummer: 95108495.3
(22) Anmeldetag: 02.06.1995
(51) Int. Cl.: F28F 1/36, F28F 1/42, B21C 37/20

(54) **Mehrgängiges Rippenrohr und Verfahren zu dessen Herstellung**
Tube with a plurality of spiral ribs and method of manufacturing the same
Tube avec plusieurs nervures hécicoidales et son procédé de fabrication

(30) Priorität: 15.06.1994 DE 4420756
(43) Veröffentlichungstag der Anmeldung: 20.12.1995
(73) Patentinhaber: WIELAND-WERKE AG, 89079 Ulm (DE)
(72) Erfinder: Schüz, Gerhard, Dr.-Ing., D-89269 Vöhringen (DE); Knab, Manfred, Dipl.-Ing., D-89160 Dornstadt-Bollingen (DE)

(56) Entgegenhaltungen:
- EP-A- 0 102 407
- DE-A- 2 110 485
- DE-A- 2 758 526
- GB-A- 601 753
- US-A- 1 865 575
- US-A- 2 070 539
- US-A- 3 327 512
- US-A- 3 383 893
- US-A- 3 481 394

## Beschreibung

Die Erfindung betrifft ein metallisches Rippenrohr, insbesondere für Wärmeaustauscher oder dgl.; mit auf der Aupenseite schraubenlinienförmig umlaufenden, mehrgängigen integralen Rippen (vgl. beispielsweise DE-AS 2.110.485).

Rippenrohre mit auf der Außenseite schraubenlinienförmig umlaufenden, ein- oder mehrgängigen Rippen werden mittels Walzwerkzeugen, die auf Werkzeugwellen angeordnete Walzscheiben aufweisen, aus der Rohrwandung herausgewalzt (vgl. US-PSen 1.865.575/3.327.512 und Fig. 1).

Während beim Gewindewalzen auf Stangen bzw. dickwandigen Rohren häufig Vorrichtungen mit zwei gegenüber angeordneten Walzwerkzeugen Verwendung finden, werden zum Walzen von Rippenrohren Vorrichtungen mit drei oder vier gleichmäßig am Rohrumfang verteilten Walzwerkzeugen verwendet (vgl. Fig.2).

Die übertragbare thermische Leistung von Rippenrohren hängt u. a. von der durch die Berippung erreichten Vergrößerung der Oberfläche ab. Deshalb hat die Rippenteilung von berippten Rohren in den letzten Jahren immer weiter abgenommen. Hierdurch konnte die durch die Berippung erreichte Oberflächenvergrößerung immer weiter gesteigert werden. Bei einer Rippenteilung von 0,63 mm (entsprechend 1574 Rippen je m) wird etwa eine Vervierfachung der Oberfläche gegenüber dem glatten Rohr erreicht. Bei Anwendungen mit Phasenwechsel, d. h. in Verdampfern und Kondensatoren, wird durch Oberflächenkräfte und kapillarporöse Effekte eine zusätzliche Intensivierung des Wärmeübergangs, insbesondere bei Rohren mit geringen Rippenteilungen, erreicht.

Der Erfindung liegt die Aufgabe zugrunde, die Wärmeübertragungsleistung der bekannten Rippenrohre zu verbessern, wobei eine wirtschaftliche Herstellung der Rippenrohre gewährleistet sein muß.

Die Aufgabe wird erfindungsgemäß dadurch gelöst, daß bei einer Gängigkeit n ≥ 4 mindestens eine Gruppe gebildet ist, die mindestens zwei nebeneinanderliegende Anfänge (A₁, A₂ bzw. A₃, A₄ ...) von Rippengängen aufweist.

Die wirtschaftliche Herstellung des erfindungsgemäpen Rippenrohres wird im Zusammenhang mit dem erfindungsgemäpen Verfahren erläutert.

Nach bevorzugten Ausführungsformen des erfindungsgemäßen Rippenrohres sind jeweils Gruppen von zwei, drei oder vier Anfängen von Rippengängen gebildet.

Beispielsweise ergeben sich bei einer Vorrichtung mit drei Walzwerkzeugen und sechsgängiger Walzweise drei Gruppen von jeweils zwei nebeneinanderliegenden Anfängen von Rippengängen, wie in Fig. 3a gezeigt. Im Gegensatz dazu würden sich bei einer Vorrichtung mit sechs Walzwerkzeugen bei sechsgängiger Walzweise sechs Anfänge von Rippengängen ergeben (Fig. 3b).

Die Erfindung eignet sich insbesondere für Hochleistungsrippenrohre, bei denen die Rippenspitzen auf der Aupenseite entweder unter Ausbildung verdickter Enden gestaucht sind, eingekerbt sind und eventuell nach dem Kerben unter Ausbildung von Hohlräumen gespalten und/oder seitlich umgebogen und/oder gestaucht sind.

Bei den erfindungsgemäßen Rippenrohren beträgt die Rippenteilung vorzugsweise t_{R} = 0,25 - 1,50 mm und die Rippenhöhe h_{R} ≤ 1,60 mm.

Zur Intensivierung des Wärmeübergangs kann die erfindungsgemäß ausgebildete Außenseite der Rippenrohre mit unterschiedlichen Strukturen auf der Rohrinnenseite kombiniert werden. Dabei wird vorzugsweise vorgeschlagen, daß die Innenseite schraubenlinienförmig umlaufende Innenrippen aufweist, deren Teilung - senkrecht zu den Innenrippen gemessen - tᵢ = 0,5 - 3 mm, deren Höhe hᵢ = 0,2 - 0,5 mm und deren Steigungswinkel θ = 25 - 70° beträgt.

Nach einer weiteren Ausführungsform der Erfindung beträgt der Steigungswinkel der Innenrippen (9) θ = 5 - 25°, das Verhältnis der Höhe der Innenrippen (9) zum Innendurchmesser des Rohres hᵢ/Dᵢ = 0,02 - 0,03, der mittlere Flankenabstand der Innenrippen (9) W = 0,15 - 40 mm und der Scheitelwinkel der Innenrippen γ = 30 - 60° (W und γ werden in einer Schnittebene senkrecht zur Rohrachse gemessen).

Nach einer anderen Alternative weist die Innenseite Wellungen auf, die auch unterbrochen sein können und deren Abstand - in Rohrlängsrichtung gesehen - vorzugsweise dem Produkt aus Rippenteilung t_{R} und Gängigkeit n entspricht.

Weiterhin sind auf der Innenseite Vorsprünge empfehlenswert, die durch zwei einander kreuzende Systeme gegensinnig schraubenlinienförmiger Innenzüge gebildet sind.

Gegenstand der Erfindung ist weiterhin ein Verfahren zur Herstellung des erfindungsgemäßen Rippenrohres.

Ursprünglich wurden die Rippen auf der Rohraußenseite eines Rippenrohres eingängig gewalzt. Zur Erhöhung der Ausbringung einer Walzvorrichtung bietet sich eine Betrachtung der Beziehung für die Walzgeschwindigkeit w_{walz} an. Die Walzgeschwindigkeit berechnet sich aus:${\text{w}}_{\text{walz}} {\text{= π . tan (α). D}}_{\text{sch}} \text{. ω}$ wobei w_{walz} die Walzgeschwindigkeit, α der Schrägstellungswinkel, D_{sch} der Durchmesser der größten Walzscheibe und ω die Drehzahl der Werkzeugwellen ist.

Der Erhöhung der Drehzahl ω sind dabei technische Grenzen gesetzt. D_{sch} sind geometrische Grenzen gesetzt; denn der maximale Durchmesser ergibt sich aus der Bedingung, daß sich die Walzscheiben benachbarter Werkzeugwellen im Betrieb nicht berühren dürfen.

Eine Erhöhung von w_{walz} läßt sich daher nur über den Schrägstellungswinkel α erreichen. Für tan α gilt der Zusammenhang:$\text{tan α =} \frac{{\text{n · t}}_{\text{R}}}{{\text{π · D}}_{\text{Kern}}}$ wobei n die Gängigkeit, t_{R} die Rippenteilung und D_{Kern} der Kerndurchmesser des Rippenrohres ist. Demnach läßt sich bei vorgegebener Rippengeometrie (Teilung und Kerndurchmesser) die Schrägstellung nur durch Erhöhung der Gängigkeit vergrößern.

Zunächst wurden auf Walzvorrichtungen mit drei Walzwerkzeugen zweigängige Rippenrohre gewalzt (vgl. US-PS 3.383.893).

Später wurde auf solchen Vorrichtungen dreigängig gewalzt (vgl. US-PS 3.481.394). In dieser Patentschrift wird auch die Möglichkeit erwähnt, sechsgängig zu walzen bei Verwendung von Vorrichtungen mit sechs Walzwerkzeugen. Kennzeichnend für den Stand der Technik ist, daß entweder alle Walzwerkzeuge in einem gemeinsamen Rippengang laufen (einund zweigängiges Walzen) oder im Grenzfall jedes Walzwerkzeug einen eigenen Rippengang formt (drei- bzw. viergängiges Walzen). Damit war eine Grenze erreicht, da davon ausgegangen wurde, daß jedes Walzwerkzeug maximal einen Rippengang erzeugen kann.

Ausgehend von einem Verfahren gemäß dem Oberbegriff des Anspruchs 16 (vgl. DE-AS 2.110.485) ist das erfindungsgemäße Verfahren dadurch gekennzeichnet, daß die gewünschte Gängigkeit n der vorhandenen Anzahl N der Walzwerkzeuge derart angepaßt wird, daß ein oder mehrere der Walzwerkzeuge jeweils mehr als einen Rippengang erzeugen; d. h. es ist stets n > N.

Die Formulierung "und/oder" im Oberbegriff des Anspruchs 16 bezieht sich darauf, ob sich das Rohr bei der axialen Vorschubbewegung gleichzeitig drehen soll oder nicht.

Das erfindungsgemäße Verfahren beruht darauf, daß zumindest mit einem Walzwerkzeug mehr als ein Rippengang erzeugt wird. Die Gängigkeit beim Walzen von Rippenrohren wird damit beträchtlich über das bisher mögliche Niveau hinaus erhöht. Die vorliegende Erfindung ermöglicht die Vervielfachung der Ausbringung von Walzvorrichtungen. Die maximale Grenze der Gängigkeit liegt bei den erreichbaren Schrägstellungswinkeln der Vorrichtungen, abgesehen von der Selbsthemmung. Nach besonderen Ausführungsformen des erfindungsgemäßen Verfahrens erzeugt jedes Walzwerkzeug jeweils zwei, drei oder vier Rippengänge.

Zur Herstellung eines Rippenrohres mit gestauchten Rippenspitzen empfiehlt sich ein Verfahren nach Anspruch 20, zur Herstellung eines Rippenrohres mit gekerbten Rippenspitzen ein Verfahren nach Anspruch 21 und zur Herstellung eines Rippenrohres mit gespaltenen und/oder umgebogenen und/oder gestauchten Rippenspitzen ein solches nach Anspruch 22.

Zur Herstellung eines erfindungsgemäßen Rippenrohres mit Innenrippen wird die Verwendung eines profilierten Walzdorns empfohlen. Zur Herstellung eines erfindungsgemäßen Rippenrohres mit inneren Wellungen wird ein Verfahren nach Anspruch 24 vorgeschlagen (vgl. auch EPS 0.102.407). Um zu vermeiden, daß bei den feinen Rippenteilungen die benachbarten Wellungen auf der Rohrinnenseite zu dicht beieinander liegen, wird empfohlen, daß nicht in allen Walzwerkzeugen eine Wellscheibe zu verwenden ist.

Die Erfindung wird an Hand der folgenden Ausführungsbeispiele näher erläutert.

Fig. 1 zeigt schematisch ein erfindungsgemäßes, integrales Rippenrohr 1, auf dessen Aupenseite Rippen 2 schraubenlinienförmig umlaufen, zwischen denen eine Nut 3 gebildet ist. Die Rippen 2 weisen eine Höhe h_{R} auf; die Rippenteilung (Abstand von Rippenmitte zu Rippenmitte) ist mit t_{R} bezeichnet.

Die Herstellung des erfindungsgemäpen Rippenrohres 1 erfolgt durch einen Walzvorgang (vgl. US-PSen 1.865.575/3.327.512) mittels der in Fig. 1 und 2b dargestellten Vorrichtung.

Es wird eine Vorrichtung verwendet, die aus N = 4 Werkzeughaltern 4 (4₁/4₂/4₃/4₄) besteht, in die jeweils ein Walzwerkzeug 5 integriert ist (in Fig. 1 ist nur ein Werkzeughalter 4 dargestellt. Es können aber beispielsweise drei oder mehr als vier Werkzeughalter 4 verwendet werden). Die Werkzeughalter 4 sind jeweils um β = 360°/N versetzt am Umfang des Rippenrohres 1 angeordnet. Die Werkzeughalter 4 sind radial zustellbar. Sie sind ihrerseits in einem ortsfesten (nicht dargestellten) Walzkopf angeordnet (nach einer anderen Variante wird das Rohr bei sich drehendem Walzkopf lediglich axial vorgeschoben).

Das in Pfeilrichtung in die Vorrichtung einlaufende Glattrohr 1' wird durch die am Umfang angeordneten, angetriebenen Walzwerkzeuge 5 in Drehung versetzt, wobei die Wellen 6 der Walzwerkzeuge 5 schräg zur Rohrachse verlaufen. Der Schrägstellungswinkel α der Wellen 6 wird entsprechend der gewünschten Gängigkeit n gemäß Gl. (2) eingestellt. Die Walzwerkzeuge 5 bestehen in an sich bekannter Weise aus mehreren nebeneinander auf den Wellen 6 angeordneten Walzscheiben 7, deren Durchmesser in Pfeilrichtung ansteigt. Die zentrisch angeordneten Walzwerkzeuge 5 formen die schraubenlinienförmig umlaufenden Rippen 2 aus der Rohrwandung des Glattrohres 1', wobei das Glattrohr 1' hier durch einen profilierten Walzdorn 8 unterstützt wird. Hierdurch entstehen gleichzeitig die mit Ziffer 9 bezeichneten, schraubenlinienförmig umlaufenden Rippen auf der Innenseite des Rohres 1.

Das Walzverfahren ist am Rohranfang bzw. an den Übergangsstücken zwischen berippten und unberippten Rohrabschnitten eindeutig zu erkennen, da der Walzscheibeneingriff beim Eintauchen in die Rohrwandung in Gruppen erfolgt. Fig. 3 zeigt schematisch den Unterschied zwischen erfindungsgemäßer und konventioneller Walzweise am Beispiel des sechsgängigen Walzens. Gemäß Fig. 3a sind drei Gruppen von jeweils zwei nebeneinanderliegenden Anfängen A₁, A₂ bzw. A₃, A₄ bzw. A₅, A₆ (letztere nicht dargestellt) von Rippengängen gleichmäßig über den Rohrumfang verteilt, wärhend gemäß Fig. 3b sechs einzelne Anfänge A₁, A₂, A₃, A₄, A₅, A₆ (A₄ - A₆ nicht dargestellt) am Rohrumfang angeordnet sind. (Im übrigen werden in Fig. 3a, 3b die bisherigen Bezugsziffern, z. T. mit Indizes versehen, verwendet.)

### Zahlenbeispiel:

Nach dem beschriebenen Verfahren wurden Rippenrohre 1 mit einer Rippenteilung t_{R} ≈ 0,53 mm auf einer Vorrichtung mit vier Walzwerkzeugen 5 achtgängig hergestellt. Der Rippendurchmesser beträgt bei diesem Rohrtyp D = 19 mm, die Rippenhöhe h_{R} = 0,95 mm. Auf der Innenseite des Rippenrohres wurde im gleichen Arbeitsgang eine schraubenlinienförmige Innenrippenstruktur erzeugt mit ca 40 Innenrippen 9, die unter einem Steigungswinkel θ = 45° zur Rohrachse verlaufen.

Eine andere Realisierung beruht auf dem achtgängigen Walzen eines Rippenrohres 1 mit einer Teilung t_{R} ≈ 0,64 mm mit einer ähnlichen Innenstruktur wie vorstehend beschrieben.

Fig. 4 zeigt ergänzend zu Fig. 1 eine eine Walzvorrichtung, bei der zum Stauchen zu T-förmigen Rippenspitzen 2' jeweils zusätzlich eine Stauchscheibe 10 in den Werkzeughalter 4 integriert ist.

Zur Erläuterung der Innenstruktur des Rohres 1 zeigt Fig. 5 einen Teilschnitt senkrecht zur Rohrachse, in den die Größen Rippendurchmesser D, Innendurchmesser Dᵢ, Rippenhöhe hᵢ, mittlerer Flankenabstand W und der Scheitelwinkel γ der Innenrippen 9 eingetragen sind.

## Patentansprüche

1. Metallisches Rippenrohr (1), insbesondere für Wärmeaustauscher oder dgl., mit auf der Außenseite schraubenlinienförmig umlaufenden, mehrgängigen integralen Rippen (2), die u. a. durch die Größen Gängigkeit n, Rippenteilung t_{R} und Rippenhöhe h_{R} beschrieben werden, wobei die n Rippengänge am Rohranfang - gleichmäßig über den Rohrumfang verteilt - beginnen,
dadurch gekennzeichnet,
daß bei einer Gängigkeit n ≥ 4 mindestens eine Gruppe gebildet ist, die mindestens zwei nebeneinanderliegende Anfänge (A₁, A₂ bzw. A₃, A₄ ...) von Rippengängen aufweist.

2. Rippenrohr nach Anspruch 1, dadurch gekennzeichnet, daß jeweils Gruppen von 2 Anfängen von Rippengängen gebildet sind.

3. Rippenrohr nach Anspruch 1, dadurch gekennzeichnet, daß jeweils Gruppen von 3 Anfängen von Rippengängen gebildet sind.

4. Rippenrohr nach Anspruch 1, dadurch gekennzeichnet, daß jeweils Gruppen von 4 Anfängen von Rippengängen gebildet sind.

5. Rippenrohr nach einem oder mehreren der Ansprüche 1 - 4, dadurch gekennzeichnet,
daß die Rippenspitzen (2') unter Ausbildung verdickter Enden gestaucht sind.

6. Rippenrohr nach einem oder mehreren der Ansprüche 1 - 4, dadurch gekennzeichnet,
daß die Rippenspitzen (2') eingekerbt sind.

7. Rippenrohr nach Anspruch 6, dadurch gekennzeichnet,
daß die Rippenspitzen (2') unter Ausbildung von Hohlräumen gespalten und/oder seitlich umgebogen und/oder gestaucht sind.

8. Rippenrohr nach einem oder mehreren der Ansprüche 1 - 7, dadurch gekennzeichnet,
daß die Rippenteilung t_{R} = 0,25 - 1,50 mm und die Rippenhöhe h_{R} ≤ 1,60 mm beträgt.

9. Rippenrohr nach einem oder mehreren der Ansprüche 1 - 8, dadurch gekennzeichnet,
daß es schraubenlinienförmig verlaufende Innenrippen (9) aufweist.

10. Rippenrohr nach Anspruch 9, dadurch gekennzeichnet,
daß die Teilung der Innenrippen (9) - senkrecht zu den Innenrippen (9) gemessen - tᵢ = 0,5 - 3 mm, die Höhe der Innenrippen (9) hᵢ = 0,2 - 0,5 mm und der Steigungswinkel der Innenrippen (9) θ = 25 - 70° beträgt.

11. Rippenrohr nach Anspruch 9, dadurch gekennzeichnet,
daß der Steigungswinkel der Innenrippen (9) θ = 5 - 25°, das Verhältnis der Höhe der Innenrippen (9) zum Innendurchmesser des Rohres hᵢ/Dᵢ = 0,02 - 0,03, der mittlere Flankenabstand der Innenrippen (9) W = 0,15 - 0,40 mm und der Scheitelwinkel der Innenrippen γ = 30 - 60° beträgt.

12. Rippenrohr nach einem oder mehreren der Ansprüche 1 - 8, dadurch gekennzeichnet,
daß die Innenseite Wellungen aufweist.

13. Rippenrohr nach Anspruch 12, dadurch gekennzeichnet, daß die Wellungen unterbrochen sind.

14. Rippenrohr nach Anspruch 12 oder 13, dadurch gekennzeichnet,
daß der axiale Abstand der Wellungen dem Produkt aus Rippenteilung t_{R} und Gängigkeit n entspricht.

15. Rippenrohr nach einem oder mehreren der Ansprüche 1 - 8, dadurch gekennzeichnet,
daß es auf der Innenseite Vorsprünge aufweist, die durch zwei einander kreuzende Systeme gegensinnig schraubenlinienförmiger Innenzüge gebildet sind.

16. Verfahren zur Herstellung eines Rippenrohres nach einem oder mehreren der Ansprüche 1 - 4, bei dem folgende Verfahrensschritte durchgeführt werden:
a) auf der äußeren Oberfläche eines Glattrohres (1') werden schraubenlinienförmig verlaufende Rippen (2) herausgewalzt, indem das Rippenmaterial durch Verdrängen von Material aus der Rohrwandung nach außen mittels eines Walzvorgangs gewonnen wird,
b) der Walzvorgang erfolgt mit mindestens einem dem Rohr anliegenden Walzwerkzeug (5), das aus mehreren nebeneinanderliegenden Walzscheiben (7) mit unterschiedlichen Durchmessern besteht, die radial in die Rohrwandung eindrückbar sind und deren Wellen (6) während der Rippenerzeugung unter einem vorbestimmten, der gewünschten Gängigkeit n entsprechenden Schrägstellungwinkel α gegenüber der Rohrachse angeordnet sind,
c) das Glattrohr (1') wird durch einen darinliegenden Walzdorn (8) abgestützt,
d) das entstehende Rippenrohr (1) wird durch die Walzkräfte in Drehung versetzt und/oder entsprechend den entstehenden Rippen (2) vorgeschoben, wobei die Rippen (2) mit ansteigender Höhe aus dem sonst unverformten Glattrohr (1') ausgeformt werden,
gekennzeichnet durch folgenden Verfahrensschritt:
e) die gewünschte Gängigkeit n wird der vorhandenen Anzahl N der Walzwerkzeuge (5) derart angepaßt, daß ein oder mehrere der Walzwerkzeuge (5) jeweils mehr als einen Rippengang erzeugen.

17. Verfahren nach Anspruch 16 zur Herstellung eines Rippenrohres nach Anspruch 2, dadurch gekennzeichnet, daß jedes Walzwerkzeug (5) jeweils zwei Rippengänge erzeugt.

18. Verfahren nach Anspruch 16 zur Herstellung eines Rippenrohres nach Anspruch 3, dadurch gekennzeichnet, daß jedes Walzwerkzeug (5) jeweils drei Rippengänge erzeugt.

19. Verfahren nach Anspruch 16 zur Herstellung eines Rippenrohres nach Anspruch 4, dadurch gekennzeichnet, daß jedes Walzwerkzeug (5) jeweils vier Rippengänge erzeugt.

20. Verfahren nach einem oder mehreren der Ansprüche 16 - 19 zur Herstellung eines Rippenrohres nach Anspruch 5,
dadurch gekennzeichnet,
daß die Rippenspitzen (2') in mindestens einem Schritt durch radiale Kräfte verformt werden.

21. Verfahren nach einem oder mehreren der Ansprüche 16 - 19 zur Herstellung eines Rippenrohres nach Anspruch 6,
dadurch gekennzeichnet,
daß Kerben durch mindestens eine Kerbscheibe (10) in die Rippenspitzen (2') eingedrückt werden.

22. Verfahren nach Anspruch 21 zur Herstellung eines Rippenrohres nach Anspruch 7, dadurch gekennzeichnet,
daß die Rippenspitzen (2') in Richtung der Rippen (2) gespalten und/oder durch axiale Kräfte umgebogen und/oder durch radiale Kräfte verformt werden.

23. Verfahren nach einem oder mehreren der Ansprüche 16 - 22 zur Herstellung eines Rippenrohres nach einem oder mehreren der Ansprüche 9 - 11, dadurch gekennzeichnet,
daß das Glattrohr (1') durch einen profilierten Walzdorn (8) abgestützt wird.

24. Verfahren nach einem oder mehreren der Ansprüche 16 - 22 zur Herstellung eines Rippenrohres nach Anspruch 12 bzw. 13, dadurch gekennzeichnet,
daß nach dem Herausformen der Rippen (2) die Nut (3) zwischen den Rippen (2) durchgehend bzw. nur stellenweise durch radiale Kräfte nach innen gedrückt wird, wobei in diesem Bereich keine Abstützung durch einen Innendorn erfolgt, so daß Rohrwandungsmaterial zur Bildung von Wellungen auf die Rohrinnenseite verlagert wird.

25. Verfahren nach Anspruch 24 zur Herstellung eines Rippenrohres nach Anspruch 15, dadurch gekennzeichnet,
daß nicht allen verwendeten Walzwerkzeugen (5) eine Wellscheibe zugeordnet wird.

## Claims

1. Metallic ribbed pipe (1), especially for heat exchangers or similar articles, having on the outside circumferential helical multiple-start integral ribs (2), which are described, inter alia, by the variables of number of starts **n**, rib pitch **t**_{R} and rib height **h**_{R} , wherein the **n** rib runs start at the beginning of the pipe, uniformly distributed over the circumference of the pipe,
characterised in that
with a number of starts **n** ≥ 4, at least one group is formed, which comprises at least two adjacent starts (A₁, A₂, and A₃, A₄ ... ) of rib runs.

2. Ribbed pipe according to claim 1, characterised in that in each case groups of two starts of rib runs are formed.

3. Ribbed pipe according to claim 1, characterised in that in each case groups of three starts of rib runs are formed.

4. Ribbed pipe according to claim 1, characterised in that in each case groups of four starts of rib runs are formed.

5. Ribbed pipe according to one or more of claims 1 to 4, characterised in that the rib peaks (2') are flattened to form enlarged ends.

6. Ribbed pipe according to one or more of claims 1 to 4, characterised in that the rib peaks (2') are notched.

7. Ribbed pipe according to claim 6, characterised in that the rib peaks (2') are split and/or laterally bent over and/or flattened to form cavities.

8. Ribbed pipe according to one or more of claims 1 to 7, characterised in that the rib pitch **t**_{R} = 0.25 to 1.50 mm and the rib height **h**_{R} ≤ 1.60 mm.

9. Ribbed pipe according to one or more of claims 1 to 8, characterised in that it has helically running internal ribs (9).

10. Ribbed pipe according to claim 9, characterised in that the pitch **t**ᵢ of the internal ribs (9), measured perpendicular to the internal ribs (9), = 0.5 to 3 mm, the height of the internal ribs (9) **h**ᵢ = 0.2 to 0.5 mm and the helix angle of the internal ribs (9) θ = 25 to 70°.

11. Ribbed pipe according to claim 9, characterised in that the helix angle of the internal ribs (9) θ = 5 to 25°, the ratio of the height of the internal ribs (9) to the internal diameter of the pipe **h**ᵢ /**D**ᵢ = 0.02 to 0.03, the mean flank clearance of the internal ribs (9) **W** = 0.15 to 40 mm and the peak angle of the internal ribs γ = 30 to 60°.

12. Ribbed pipe according to one of more of claims 1 to 8, characterised in that the inside has corrugations.

13. Ribbed pipe according to claim 12, characterised in that the corrugations are interrupted.

14. Ribbed pipe according to claim 12 or 13, characterised in that the axial spacing of the corrugations corresponds to the product of rib pitch **t**_{R} and number of starts **n**.

15. Ribbed pipe according to one or more of claims 1 to 8, characterised in that on the inside it has projections which are formed by two crossing systems of oppositely directed helical internal grooves.

16. Method for the manufacture of a ribbed pipe according to one or more of claims 1 to 4, in which the following method steps are carried out:
a) helically running ribs (2) are formed, by rolling, on the outer surface of a plain pipe (1'), in that the rib material is obtained by displacing material from the pipe wall outwards by means of a rolling operation,
b) the rolling operation is effected using at least one rolling tool (5) abutting the pipe, which rolling tool consists of a plurality of adjacent rolling discs (7) of different diameters which are arranged to be pressed radially into the pipe wall and the shafts (6) of which, during formation of the ribs, are arranged at a predetermined oblique angle α with respect to the pipe axis corresponding to the desired number of channel runs **n**.
c) the plain pipe (1') is supported by a mandrel (8) lying therein,
d) the resulting ribbed pipe (1) is set in rotation by the rolling forces and/or is advanced commensurate with the resulting ribs (2), the ribs (2) being shaped with increasing height from the otherwise undeformed plain pipe (1'),
characterised by the following method step:
e) the desired number of channel runs n is matched to the existing number N of rolling tools (5) such that one or more of the rolling tools (5) produces in each case more than one rib run.

17. Method according to claim 16, for the manufacture of a ribbed pipe according to claim 2, characterised in that each rolling tool (5) produces two rib runs at a time.

18. Method according to claim 16 for the manufacture of a ribbed pipe according to claim 3, characterised in that each rolling tool (5) produces three rib runs at a time.

19. Method according to claim 16 for the manufacture of a ribbed pipe according to claim 4, characterised in that each rolling tool (5) produces four rib runs at a time.

20. Method according to one or more of claims 16 to 19 for the manufacture of a ribbed pipe according to claim 5, characterised in that the rib peaks (2') are deformed in at least one step by radial forces.

21. Method according to one or more of claims 16 to 19 for the manufacture of a ribbed pipe according to claim 6, characterised in that notches are indented into the rib peaks (2') by at least one notching disc (10).

22. Method according to claim 21 for the manufacture of a ribbed pipe according to claim 7, characterised in that the rib peaks (2') are split in the direction of the ribs (2), and/or bent over by axial forces and/or deformed by radial forces.

23. Method according to one or more of claims 16 to 22 for the manufacture of a ribbed pipe according to one or more of claims 9 to 11, characterised in that the plain pipe (1') is supported by a profiled rolling mandrel (8).

24. Method according to one or more of claims 16 to 22 for the manufacture of a ribbed pipe according to claim 12 and 13 respectively, characterised in that, after the ribs (2) have been formed, the channel (3) between the ribs (2) is pressed inwards continuously or only in parts by radial forces, no support being provided by an internal mandrel in that region, so that pipe wall material is displaced to form corrugations on the inside of the pipe.

25. Method according to claim 24 for the manufacture of a ribbed pipe according to claim 15, characterised in that a corrugation disc is not associated with all rolling tools (5) used.

## Revendications

1. Tube métallique à ailettes (1), destiné en particulier à des échangeurs de chaleur ou similaires, comportant des ailettes intégrales (2) disposées en ligne hélicoïdale sur la face extérieure et à spires multiples, qui sont définies entre autres par les valeurs que sont le nombre de spires n, l'écart des ailettes t_{R} et la hauteur des ailettes h_{R}, les n spires d'ailette commençant au début du tube, en répartition régulière sur la périphérie du tube, caractérisé en ce que pour un nombre de spires n ≥ 4, on forme au moins un groupe qui comporte au moins deux débuts, disposés l'un à côté de l'autre (A₁, A₂ ou A₃, A₄, ...), de spires d'ailettes.

2. Tube à ailettes selon la revendication 1, caractérisé en ce que l'on forme des groupes respectifs de 2 débuts de spires d'ailettes.

3. Tube à ailettes selon la revendication 1, caractérisé en ce que l'on forme des groupes respectifs de 3 débuts de spires d'ailettes.

4. Tube à ailettes selon la revendication 1, caractérisé en ce que l'on forme des groupes respectifs de 4 débuts de spires d'ailettes.

5. Tube à ailettes selon l'une ou plusieurs des revendications 1 à 4, caractérisé en ce que les pointes (2') des ailettes sont écrasées en formant des extrémités épaissies.

6. Tube à ailettes selon l'une ou plusieurs des revendications 1 à 4, caractérisé en ce que les pointes (2') des ailettes sont entaillées.

7. Tube à ailettes selon la revendication 6, caractérisé en ce que les pointes (2') des ailettes sont fendues et/ou latéralement repliées et/ou écrasées en formant des cavités.

8. Tube à ailettes selon l'une ou plusieurs des revendications 1 à 7, caractérisé en ce que l'écart des ailettes est de t_{R} = 0,25 - 1,50 mm et la hauteur des ailettes h_{R} ≤ 1,60 mm.

9. Tube à ailettes selon l'une ou plusieurs des revendications 1 à 8, caractérisé en ce qu'il comporte des ailettes intérieures (9) qui s'étendent en ligne hélicoïdale.

10. Tube à ailettes selon la revendication 9, caractérisé en ce que l'écart des ailettes intérieures (9), mesuré perpendiculairement aux ailettes intérieures (9), est tᵢ = 0,5 - 3 mm, la hauteur des ailettes intérieures (9) est hᵢ = 0,2 - 0,5 mm et l'angle d'inclinaison des ailettes intérieures (9) est θ = 25 - 70°.

11. Tube à ailettes selon la revendication 9, caractérisé en ce que l'angle d'inclinaison des ailettes intérieures (9) est θ = 5 - 25°, la relation entre la hauteur des ailettes intérieures (9) et le diamètre intérieur du tube est hᵢ/Dᵢ = 0,02 - 0,03, la distance moyenne des flancs des ailettes intérieures (9) est W = 0,15 - 40 mm et l'angle au sommet des ailettes intérieures est γ = 30 - 60°.

12. Tube à ailettes selon l'une ou plusieurs des revendications 1 à 8, caractérisé en ce que la face intérieure présente des ondulations.

13. Tube à ailettes selon la revendication 12, caractérisé en ce que les ondulations sont interrompues.

14. Tube à ailettes selon l'une ou l'autre des revendications 12 et 13, caractérisé en ce que la distance axiale des ondulations correspond au produit de l'écart des ailettes t_{R} multiplié par le nombre de spires n.

15. Tube à ailettes selon l'une ou plusieurs des revendications 1 à 8, caractérisé en ce qu'il comporte des saillies sur la face intérieure, qui sont formées par deux systèmes mutuellement croisés de tracés intérieurs en lignes hélicoïdales opposées.

16. Procédé pour fabriquer un tube à ailettes selon l'une ou plusieurs des revendications 1 à 4, dans lequel on effectue les étapes de procédé suivantes :
a) on réalise sur la surface extérieure d'un tube lisse (1') par galetage des ailettes (2) s'étendant en ligne hélicoïdale, en obtenant le matériau des ailettes par refoulement de matériau à partir de la paroi du tube vers l'extérieur au moyen d'une opération de galetage,
b) l'opération de galetage s'effectue avec au moins un outil de galetage (5) appliqué contre le tube, qui est constitué par plusieurs disques de galetage juxtaposés (7) présentant différents diamètres, qui sont susceptibles d'être enfoncés dans la paroi de tube et dont les ondulations (6) sont agencées, pendant la production des ailettes, sous un angle d'inclinaison α par rapport à l'axe du tube, angle qui est prédéterminé et qui correspond au nombre de spires n désiré,
c) le tube lisse (1') est soutenu par un mandrin de galetage situé dans celui-ci,
d) le tube à ailettes (1) qui se forme est mis en rotation par les forces de galetage et/ou il est avancé en correspondance par les ailettes correspondantes (2), les ailettes (2) étant formées avec hauteur croissante à partir du tube lisse (1') par ailleurs non déformé, caractérisé par l'étape de procédé suivante:
caractérisé par l'étape de procédé suivante:
e) le nombre de spires n désiré est adapté au nombre existant N d'outils de galetage (5), de telle sorte qu'un outil de galetage (5) ou plusieurs produisent respectivement plus d'une spire d'ailette.

17. Procédé selon la revendication 16 pour fabriquer un tube à ailettes selon la revendication 2, caractérisé en ce que chaque outil de galetage (5) produit deux spires d'ailettes respectives.

18. Procédé selon la revendication 16 pour fabriquer un tube à ailettes selon la revendication 3, caractérisé en ce que chaque outil de galetage (5) produit trois spires d'ailettes respectives.

19. Procédé selon la revendication 16 pour fabriquer un tube à ailettes selon la revendication 4, caractérisé en ce que chaque outil de galetage (5) produit quatre spires d'ailettes respectives.

20. Procédé selon l'une ou plusieurs des revendications 16 à 19 pour fabriquer un tube à ailettes selon la revendication 5, caractérisé en ce que les pointes (2') des ailettes sont déformées dans au moins une étape par des forces radiales.

21. Procédé selon l'une ou plusieurs des revendications 16 à 19 pour fabriquer un tube à ailettes selon la revendication 6, caractérisé en ce que des entailles sont ménagées par enfoncement d'au moins un disque d'entaillage (10) dans les pointes (2') des ailettes.

22. Procédé selon la revendication 21 pour fabriquer un tube à ailettes selon la revendication 7, caractérisé en ce que les pointes (2') des ailettes sont fendues et/ou repliées par des forces axiales et/ou déformées par des forces radiales, en direction des ailettes (2).

23. Procédé selon l'une ou plusieurs des revendications 16 à 22 pour fabriquer un tube à ailettes selon l'une ou plusieurs des revendications 9 à 11, caractérisé en ce que le tube lisse (1') est soutenu par un mandrin de galetage profilé (8).

24. Procédé selon l'une ou plusieurs des revendications 16 à 22 pour fabriquer un tube à ailettes selon l'une ou l'autre des revendications 12 et 13, caractérisé en ce que, après avoir formé les ailettes (2), la gorge (3) entre les ailettes (2) est enfoncée vers l'intérieur en continu ou seulement localement par des forces radiales, aucun soutien n'ayant lieu dans cette région au moyen d'un mandrin intérieur, de sorte que le matériau de paroi de tube est déplacé vers la face intérieure du tube pour former des ondulations.

25. Procédé selon la revendication 24 pour fabriquer un tube à ailettes selon la revendication 15, caractérisé en ce que l'on n'associe pas à tous les outils de galetage utilisés (5) un disque d'ondulation.
